# EUROPÄISCHE PATENTSCHRIFT

(11) **EP 0 297 416 B1**
(45) Veröffentlichungstag und Bekanntmachung des Hinweises auf die Patenterteilung: **02.09.1992**
(21) Anmeldenummer: 88109958.4
(22) Anmeldetag: 22.06.1988
(51) Int. Cl.: B63C 11/20

(54) **Tauchgerät**
Underwater breathing apparatus
Appareil respiratoire sous-marin

(30) Priorität: 29.06.1987 DE 3721429
(43) Veröffentlichungstag der Anmeldung: 04.01.1989
(73) Patentinhaber: Tragatschnig, Jörg, 5700 Zell am See (AT)
(72) Erfinder: Tragatschnig, Jörg, 5700 Zell am See (AT)
(74) Vertreter: Patentanwälte Kirschner & Grosse

(56) Entgegenhaltungen:
- WO-A-82/00985
- FR-A- 918 008
- FR-A- 1 165 299
- FR-A- 1 411 509
- US-A- 3 050 055

## Beschreibung

Die Erfindung betrifft ein Tauchgerät nach dem Oberbegriff des Anspruchs 1, bestehend aus einer oberhalb des Wasserspiegels in der Atmophäre endenden Luftzufuhrleitung, aus einer vom Taucher getragenen, durch Muskelkraft zu betätigenden Luftpumpe mit definiertem Pumpenvolumen und einem starren Gehäuse, an dem ein flexibles, zur Veränderung des Pumpenvolumens dienendes Teil befestigt ist und mit der das andere Ende der Luftzufuhrleitung über ein erstes Rückschglagventil verbunden ist, das sich beim Ansaugvorgang öffnet, aus einem Mundstück, das über eine Schlauchleitung und über ein zweites, bei Überdruck des Pumpenvolumens gegenüber dem Lungeninnendruck öffnendes Rückschlagventil ebenfalls mit dem Pumpenvolumen verbunden ist, und aus einem zwischen dem zweiten Rückschlagventil und dem Mundstück angeordneten Ausatemventil zum Ausatmen der Luft in das Wasser, wobei die Betätigungseinrichtung an diesem flexiblen Teil angreift.

Wenn beim Tauchen die Atemluft über eine oberhalb der Wasseroberfläche in der Atmosphäre endende Luftzufuhrleitung zugeführt wird, ist es erforderlich, die Luft auf den der jeweiligen Tauchtiefe entsprechenden Druck zu verdichten, da ein Einatmen mit der Lungenkraft gegen den Wasserdruck schon bei ganz geringen Tauchtiefen nicht möglich ist. Es sind Tauchgeräte bekannt, die eine mit dem Körper des Tauchers verbundene, durch Muskelkraft zu betätigende Luftpumpe aufweisen, mit deren Hilfe die Luft von der Atmosphäre über ein Rückschlagventil angesaugt, verdichtet und über ein weiteres Rückschlagventil einem Mundstück zugeführt wird. Das Ausatmen erfolgt über ein gesondertes Ausatemventil.

Solche Tauchgeräte sind für Tauchtiefen bis ca. 10 Meter einsetzbar und zeichnen sich durch einfachen Aufbau und entsprechend niedrige Herstellungs- bzw. Anschaffungskosten aus. Dem 10-Meter-Bereich kommt beim Sporttauchen eine besondere Bedeutung zu, da bis zu dieser Tiefe ohne gesundheitliche Gefahren getaucht werden kann und dort meist auch noch gute Sichtverhältnisse herrschen. Für größere Tiefen benötigt man die erheblich aufwendigeren Druckluft- bzw. Sauerstoffgeräte, die zudem eine entsprechende Ausbildung voraussetzen, um den von dem hohen Wasserdruck ausgehenden Belastungen und Gefährdungen begegnen zu können.

Bei einem aus der FR-PS 1 411 509 bekannten Tauchgerät ist innerhalb eines festen Gehäuses ein Faltenbalg angeordnet, der zum Ansaugen von Luft aus einer mit der Atmosphäre verbundenen Luftzufuhrleitung mit Hilfe zweier Handhebel gedehnt wird. Nach Beendigung des Ansaugvorgangs wirkt der Wasserdruck über Öffnungen in dem Gehäuse auf die der Gehäusewand zugekehrte Außenwand des Balges und drückt diesen zusammen. Die innerhalb des Balges befindliche Luft wird dadurch mit dem der Wassertiefe entsprechenden Druck dem Mundstück zugeführt und kann vom Taucher eingeatmet werden.

Das bekannte Tauchgerät muß vor dem Gesicht des Tauchers mit dem Mundstück und den Handhebeln gehalten werden und schränkt deshalb die Sicht und die Beweglichkeit des Tauchers ein. Ferner besteht bei waagerechter Haltung der Pumpe, wie es als üblich anzusehen ist, die Gefahr, daß der Auftrieb des ausgezogenen bzw. gefüllten Faltenbalges diesen gegen das Gehäuse drückt, wodurch seine freie Beweglichkeit eingeschränkt oder verhindert wird.

Ein weiteres, aus der US-PS 3 050 055 bekanntes Tauchgerät wird auf dem Rücken getragen und besitzt ein oder zwei Kolbenpumpen, deren Kolben unter der Wirkung von Rückholfedern stehen. Die Kolbenpumpen besitzen nur einen vergleichsweise geringen Hub und müssen, vorzugsweise mit den Füßen des Tauchers, mehrmals betätigt werden, um einen als zusätzliches Teil erforderlichen Luftvorratsbehälter mit einem ausreichenden Luftvorrat zu füllen.

Der Erfindung liegt die Aufgabe zugrunde, ein einfach aufgebautes Tauchgerät zu schaffen, dessen das Pumpenvolumen definierendes flexibles Teil über den gesamten Tauchtiefenbereich des Geräts ein zuverlässiges Ansaugen und Verdichten der Luft gewährleistet, wobei der Innenraum des Gehäuses im wesentlichen vollständig als Pumpen volumen nutzbar sein soll.

Diese Aufgabe wird mit den Merkmalen des Kennzeichnungsteils des Anspruchs 1 gelöst. Hiernach weist das Gehäuse eine Öffnung auf, die durch das flexible Teil verschlossen ist. Zum Ansaugen der Luft wird das flexible, sackartig ausgebildete Teil durch Muskelkraft gegen den Wasserdruck herausbewegt, so daß im Gehäuseinneren eine Volumenvergrößerung stattfindet. Nach Beendigung der Krafteinwirkung drückt der Wasserdruck das flexible Teil wieder in das Gehäuseinnere hinein, wobei sich das flexible Teil infolge seiner sackartigen Ausbildung allmählich an die Innenwand des Gehäuses anlegt und dieses letzlich im wesentlichen vollständig ausfüllt.

Vorteilhafte Ausgestaltungen ergeben sich aus den Unteransprüchen.

Das Gerät wird vorzugsweise so getragen, daß die Luftpumpe sich unterhalb des Lungenzentrums des Tauchers befindet. Aufgrund dieser Anordnung hat die im Gehäuse befindliche Luft gegenüber dem Lungeninnendruck einen leichten Überdruck, der gerade ausreicht, um den Widerstand des flexiblen Teils und des Einatemventils auszugleichen, so daß ein angenehm geringer Atemwiderstand erzielt wird. Eine besonders gedrungene und handliche Bauart wird erreicht, wenn die Ventile in einem gemeinsamen Ventilgehäuse angeordnet sind. Die Betätigung des flexiblen, sackartigen Teils kann über Gurte entweder mit den Füßen oder mit Hilfe einer Betätigungsstange mit den Händen oder auch durch eine Kombination beider Betätigungsarten erfolgen.

Die Erfindung wird nachfolgend anhand von Ausführungsbeispielen unter Bezugnahme auf die Zeichnung näher erläutert. In der Zeichnung zeigen:
- Fig. 1: ein erstes Ausführungsbeispiel eines Tauchgeräts im Betrieb, in Vorderansicht und Seitenansicht,
- Fig. 2: das Tauchgerät gemäß Fig. 1 in teilweise geschnittener Seitenansicht,
- Fig. 3: das Detail A gemäß Fig. 2,
- Fig. 4: den oberen Bereich der Pumpe des Tauchgeräts gemäß Fig. 2,
- Fig. 5: eine weitere Ausführungsform eines handbetriebenen Tauchgeräts im Betrieb, in Seitenansicht und in Vorderansicht,
- Fig. 6: eine Vorderansicht einer weiteren Ausführungsform eines Tauchgeräts im Betrieb, mit Beinbetätigung und zusätzlicher Handbetätigung,
- Fig. 7: eine Draufsicht auf die Handhabe des Tauchgeräts gemäß Fig. 6,
- Fig. 8: eine Seitenansicht der Handhabe gemäß Fig. 6,
- Fig. 9: zwei Seitenansichten des Tauchgeräts gemäß Fig. 6 bei gebeugter und bei gestreckter Beinstellung des Benutzers,
- Fig. 10: eine weitere Ausführungsform der Ventileinheit eines erfindungsgemäßen Tauchgeräts.

Zunächst wird auf das Ausführungsbeispiel gemäß Fig. 1 bis 4 Bezug genommen.

Das Tauchgerät umfaßt eine insgesamt mit der Bezugsziffer 10 bezeichnete Luftpumpe, eine Betätigungseinrichtung für die Pumpe 10 sowie Luftleitungen 14 und 16. Die als flexibler Druckschlauch ausgebildete Luftzufuhrleitung 14 steht einerseits mit der Luftpumpe 10 und andererseits mit der Luft oberhalb des Wasserspiegels in Verbindung. Das obere Ende der Luftzufuhrleitung 14 ist in einer aufblasbaren Boje 20 gehalten, welche insbesondere als Tauchsignalboje ausgebildet ist, um herannahmende Boote zu warnen und die Tauchstelle zu markieren. Die Boje 20 kann bei Zwischenfällen nach Art eines Rettungsringes benutzt werden, wozu an der Boje 20 gegebenenfalls nicht näher dargestellte Schlaufen und dergleichen angebracht sein können. Weiterhin können an der Boje 20 zusätzliche Befestigungsmittel vorgesehen sein, um die Luftpumpe 10 bei Nichtgebrauch bzw. bei Taucherwechsel hieran anzuklinken, wodurch vermieden wird, daß der Taucher zunächst samt Gerät in das Boot klettern muß. Darüberhinaus ist das Tauchgerät schwimmfähig, wenn der Balg ausgezogen und fixiert ist.

Die Länge der Luftzufuhrleitung 14 begrenzt die maximale Tauchtiefe. Auf dem Schlauch vorgesehene Markierungen können als einfacher Tiefenmesser dienen. Die Luftzufuhrleitung 14 kann auch als Signalleine, als "Buddyline" (Zusammenkoppeln der Bojen zweier Taucher, um eventuell bei trüber Sicht den Kontakt zueinander nicht zu verlieren) oder zur Kontrolle (Atemgeräusch an der Oberfläche hörbar) genutzt werden.

Der ebenfalls als flexibler Druckschlauch ausgebildete Schlauch 16 führt von der Luftpumpe 10 zu einem Mundstück 18, welches der Taucher bei Benutzung des Tauchgerätes im Mund hält.

Es sind weiterhin lösbare Schlauchverbindungen 22, 24 nahe der Boje 20 und nahe der Luftpumpe 10 vorgesehen, um ein Austauschen des dazwischenliegenden Schlauchstücks in Anpassung an die jeweils erforderliche Schlauchlänge zu ermöglichen. An der Boje 20 bzw. am Schlauch sind ferner zusätzliche Gewichte zur Stabilisierung der Boje in aufrechter Lage vorgesehen.

Wie insbesondere aus Fig. 4 deutlich wird, ist das pumpennahe Ende der Luftzufuhrleitung 14 auf einen Stutzen 26 aufgeschoben, der auf einem Schraubring 28 ausgebildet ist, welcher auf einen an der Oberseite des Pumpengehäuses 30 ausgebildeten, nach außen vorstehenden Schraubstutzen 32 aufgeschraubt ist. Zwischen dem äußeren Rand des Schraubstutzens 32 und dem Schraubring 28 ist ein zylindrisches Trägerelement 34 gehalten, welches an seiner der Pumpe zugewandten Innenseite eine nach innen vorspringende Ringfläche 36 aufweist, auf der sich eine Druckfeder 38 abstützt. Das andere Ende der Druckfeder 38 steht mit einem scheibenförmigen Dichtelement 40 in Verbindung, welches aufgrund der Kraft der Druckfeder 38 dichtend gegen eine am inneren Ende des Stutzens 26 verlaufende, ringförmige Dichtfläche 42 gedrückt wird. Das durch die vorstehend beschriebene Anordnung gebildete erste Rückschlagventil 44 ist somit regelmäßig geschlossen, öffnet jedoch, sobald der in der Luftzufuhrleitung 14 befindliche Druck den im Pumpenvolumen 46 der Luftpumpe 10 vorhandenen Druck um ein bestimmtes Maß übersteigt.

Das dem Mundstück 18 gegenüberliegende Ende des Schlauchs 16 ist auf einen Stutzen 48 aufgeschoben, der auf einem Schraubring 50 ausgebildet ist. Der Schraubring 50 ist auf ein Zwischenstück 52 aufgeschraubt, welches seinerseits auf einen weiteren, an der Oberseite des Pumpengehäuses 30 ausgebildeten, nach außen vorstehenden Schraubstutzen 54 aufgeschraubt ist. Das Zwischenstück 52 bildet zusammen mit dem Schraubring 50 eine zylindrische Kammer 56, die zwei sich in radialer Richtung erstreckende, gegenüberliegende Ringflächen 58, 60 aufweist. An der der Pumpe zugewandten Ringfläche 60 liegt ein scheibenförmiges Dichtelement 62 an, welches mittels einer Druckfeder 64 in seine Dichtstellung vorgespannt ist. Die Druckfeder 64 stützt sich einerseits am Dichtelement 62 und andererseits an der Ringfläche 58 ab. Das durch die vorstehend beschriebene Anordnung gebildete zweite Rückschlagventil 66 ist somit regelmläßig geschlossen, öffnet jedoch, sobald der im Pumpenvolumen 46 vorherrschende Druck den im Schlauch 16 vorhandenen Druck um ein bestimmtes Maß übersteigt.

Das Zwischenstück 52 definiert an seiner Außenseite weiterhin eine der Ringfläche 60 gegenüberliegende Ringfläche, wobei mehrere Luftauslaßöffnungen 68 die Kammer 56 mit der äußeren Umgebung verbinden. Ein Dichtring 70 liegt an dieser äußeren Ringfäche dichtend an und verschließt hierbei die Öffnungen 68. Der Dichtring 70 wird mittels einer Druckfeder 72, die zwischen der äußeren Oberfäche des Dichtrings 70 und der gegenüberliegenden Wandung des Pumpengehäuses 30 gespannt ist, unter einem bestimmten Druck in seine Dichtposition vorgespannt. Beim Ausatmen des Gerätebenutzers hebt der Dichtring 70 von seinem Sitz ab, so daß die Ausatemluft durch die Luftauslaßöffnungen 68 hindurch in das Wasser gelangen kann. Die vorstehend beschriebene Anordnung stellt somit ein Ausatemventil 74 dar.

Es sei erwähnt, daß das Ausatemventil 74 im Falle der Darstellung gemäß Fig. 1 in etwas anderer Weise verwirklicht ist. Dort ist im Schlauch 16 eine Abzweigung vorgesehen, die mittels eines als Rückschlagventil ausgebildeten Ausatemventils 74 verschließbar ist.

Am Pumpengehäuse 30 sind zwei Schultergurte 77, 78 befestigt, die so ausgebildet sind, daß die Pumpe 10 vom Taucher an der Brust getragen wird. Gegebenenfalls kann zusätzliche ein nicht näher dargestellter Taillengurt verwendet werden.

Am unteren Rand des Gehäuses 30 der Luftpumpe 10 ist der offene Rand eines flexiblen Teils 76 befestigt. Der sackartig ausgebildete flexible Teil 76 kann aus einem geeigneten, beispielsweise mittels eines Gewebes verstärkten Gummimaterial oder aus einem gummierten Gewebe bestehen. Das Material muß luftdicht, wasserdicht, flexibel und ausreichend fest sein. Die Größe und Abmessung des flexiblen Teils 76 entspricht im wesentlichen der Größe des Pumpengehäuses 30. Insbesondere aus Fig. 3 ist deutlich erkennbar, daß das flexible Teil 76 dadurch am unteren Rand des Pumpengehäuses 30 befestigt wird, daß der untere Rand 79 um den unteren Rand 80 des Pumpengehäuses 30 nach außen umgeschlagen wird und ein Klemmring 82 auf den unteren Rand 80 des Pumpengehäuses 30 von unten derart aufgeschoben wird, daß das Teil 76 zwischen Klemmring 82 und Pumpengehäuse 30 sicher eingeklemmt wird.

Am inneren oberen Ende des flexiblen Teils 76 ist eine Schnalle 84 insbesondere längenverstellbar befestigt, an der ein Gurt 86 getragen ist. Der Gurt 86 ist an seinen beiden Endbereichen über Bügel 88 zu Fußschlaufen 90 geformt und über Schnallen 92 jeweils längenverstellbar. In der Regel wird die Länge der Gurtanordnung so eingestellt werden, daß bei aufrecht stehendem Taucher das flexible Teil 76 praktisch vollständig aus dem Pumpengehäuse 30 herausgezogen ist. Die Gurtanordnung ist jedoch lang genug, um sie auch so einstellen zu können, daß bei aufrecht stehendem Taucher das Teil 76 nur teilweise aus dem Pumpengehäuse 30 herausgezogen ist. Insbeondere im Bereich oberhalb der Schnalle 84 kann ein nicht näher dargestellter Schnellverschluß bekannter Bauart vorgesehen sein, der mit einem Handgriff eine rasche und zuverlässige Veränderung der Gurtlänge ermöglicht.

Im Betrieb wird aufgrund des Wasserdrucks das flexible Teil 76 bei angewinkelten Beinen des Tauchers praktisch vollständig in das Pumpengehäuse 30 hineingedrückt. Wenn nun der Taucher die Beine streckt, so wird das Teil 76 aus dem Pumpengehäuse 30 herausgezogen, wodurch in dem durch das Pumpengehäuse 30 und das Teil 76 definierten Pumpenvolumen 46 ein Unterdruck entsteht, welcher bewirkt, daß unter Öffnung des ersten Rückschlagventils 44 durch die Luftzufuhrleitung 14 hindurch Frischluft in das Pumpenvolumen angesaugt wird. Sobald der Taucher anschließend seine Knie wieder beugt, kann er die angesaugte Frischluft durch den Schlauch 16 hindurch unter Öffnung des zweiten Rückschlagventils 66 einatmen, unter gleichzeitiger Verkleinerung des Pumpenvolumens. Die Ausatmung erfolgt in etwa bei Streckung der Beine, wobei die ausgeatmete Luft über das Ausatemventil 74 nach außen in das Wasser ausgeatmet wird.

Das Ausatmen und das Füllen des Pumpenvolumens mit Frischluft durch Strecken der Beine entspricht dem normalen Atem- und Bewegungsrhythmus beim Brustschwimmen, so daß die Betätigung des Tauchgeräts leicht erlernbar ist. Die Menge der angesaugten Frischluft kann aber auch leicht dem jeweiligen Bedarf an Atemluft angepaßt werden.

Abweichend von der vorstehend in Verbindung mit Fig. 1 erläuterten Verbindung des flexiblen Teils 76 über den Gurt 86 mit den Fußschlaufen 90 kann zur Betätigung auch ein Seil vorgesehen sein, das anstelle des Gurtes 86 an dem flexiblen Teil 76 befestigt ist. Das Seil wird über eine Umlenkrolle geführt, die im Bereich der Fußschlaufen gehalten ist, und das freie Ende des Seils ist relativ zur Luftpumpe feststehend am Körper des Tauchers befestigt. Wenn die Befestigung an der der Luftpumpe entgegengesetzten Körperseite, d.h. im allgemeinen am Rücken, erfolgt, ergibt sich eine besonders günstige Verteilung der vom Taucher aufzubringenden Kraft.

Falls Wasser in den Einatemschlauch gelangt, kann dieses leicht wieder durch das Ausatemventil 74 ausgeblasen werden. Falls während des Tauchens Wasser in das Pumpenvolumen gelangt, zieht der Taucher die Beine voll an, so daß das flexible Teil 76 an der Innenwand des Pumpengehäuses 30 anliegt und alles eingedrungene Wasser durch das Ausatemventil 74 in den Schlauch 16 gelangt. Von hier aus kann das Wasser in der vorbeschriebenen Weise wieder ausgeblasen werden.

Das Pumpengehäuse kann aus jedem geeigneten Material, vorzugsweise jedoch aus Kunststoff gefertigt sein. An geeigneter Stelle des Pumpengehäuses kann der erforderlcihe Bleiballast angebracht sein. In alternativer Weise kann der Bleiballast durch starre oder flexible Behälter ersetzt werden, die beidseitig am Pumpengehäuse befestigbar sind und vor Ort mit geeignetem Ballast wie Steinen, Schotter, Kiesel, Sand oder ähnlichem gefüllt werden können.

In Fig. 5 ist ein Ausführungsbeispiel eines Tauchgeäts gezeigt, welches von Hand betätigbar ist. Der Aufbau des Geräts entspricht im wesentlichen demjenigen gemäß Fig. 1, wobei jedoch anstelle der Gurtanordnung 86 mit Fußschlaufen 90 ein kurzer, längenverstellbarer Gurt 142 vorgesehen ist, an dessen unterem Ende eine Stange 144 mittig befestig ist. Die Länge des Gurts 142 ist vorzugsweise so eingestellt, daß bei vollständig in das Innere des Pumpengehäuses eingedrücktem Balg 76 die Greifstange 144 am unteren Rand des Pumpengehäuses 30 anliegt. Die Dimensionierung des Pumpengehäuses ist derart, daß bei vollständig gestreckten Armen des Tauchers das flexible Teil 76 vollständig aus dem Pumpengehäuse herausgezogen ist, wie in der Seitenansicht der Fig. 5 dargestellt. Im Falle des dargestellten Ausführungsbeispiels kann die Höhe des Pumpengehäuses 23 cm und der maximale Hub etwa 50 cm betragen.

Fig. 6 zeigt ein Tauchgerät ähnlich Fig. 1, wobei dieses jedoch zusätzlich mit einer Stange ähnlich Fig. 5 ausgerüstet ist. Die in den Fig. 7 und 8 in Draufsicht und Seitenansicht dargestellte Stange 146 ist ein Stahlrohr mit einer mittig gelagerten Umlenkrolle 148, die ein Gehäuseeteil 150 der Stange 146 derart teilweise umgibt, daß ein um die Umlenkrolle 148 geführtes Seil 152 nicht von der Rolle 148 heruntergleiten kann. Dieses Seil 152 ist, wie auch in der Darstellung gemäß Fig. 9 erkennbar, an einem Ende am oberen Befestigungspunkt 154 der Fuß-Gurtanordnung 86 befestigt und am anderen Ende an einem Befestigungspunkt 156 am unteren Rand des Pumpengehäuses 30. Die Länge des Seils 152 entspricht in etwa der Länge des Pumpengehäuses 30. Bei Bedarf kann die Stange 146 vom Benutzer ergriffen und zur Unterstützung der Fußbewegung von Hand betätigt werden. In alternativer Weise kann die Pumpe auch ausschließlich von Hand betätigt werden. Das Seil 152 samt Stange 146 kann am Befestigungspunkt 154 lösbar befestigt sein, beispielsweise einklinkbar sein, und es können am Pumpengehäuse 30 Mittel vorgesehen sein, um die Stange 146 bei Nichtgebrauch hieran zu befestigen.

Fig. 6 und 9 zeigen auch Schnellverschlüsse 158 zur Schnellverstellung der Länge der Gurtanordnung 86, um diese an die Größe des jeweiligen Benutzers sowie an die gewünschte bzw. erforderliche Tarierung anzupassen.

Fig. 10 zeigt eine bevorzugte Ventilanordnung als Alternative zu der in Fig. 4 dargestelten Ventilanordnung. Bei dieser Anordnung sind sämtliche Ventile in einem gemeinsamen Ventilgehäuse 160 untergebracht. Das Ventilgehäuse 160 umfaßt zwei koaxiale, gegenüberliegende Anschlußstutzen 162, 164, auf die die Schlauchleitungen 14 bzw. 16 aufschiebbar sind. Zwischen dem ersten Anschlußstutzen 162 und dem zweiten Anschlußstutzen 164 ist eine Kammer 166 definiert, von der im rechten Winkel zur Achse der Anschlußstutzen 162, 164 ein Anschlußstutzen 168 abzweigt. Mittels einer Überwurfmutter 170 ist der Anschlußstutzen 168 an einem an der Oberseite des Pumpengehäuses 30 nach oben herausragenden Schraubstutzen 172 befestigbar.

Die die Anschlußstutzen 162 und 164 verbindende Kammer 166 ist zylindrisch und koaxial mit den Anschlußstutzen ausgebildet und weist einen größeren Durchmesser als die Anschlußstutzen auf. Hierdurch entsteht an dem der Kammer 166 zugewandten Ende des ersten Anschlußstutzens 162 eine radiale Ringfläche 174, die als Dichtfläche dient und mit einem scheibenförmigen ersten Rückschlagventil 176 zusammenwirkt, welches mittels einer Druckfeder 178 in die Dichtstellung gedrückt wird. Die Feder 178 stützt sich einerseits am ersten Rückschlagventil 176 und andererseits an einem im Gehäuse ausgebildeten Flansch 180 ab.

Ein weiterer, im Ventilgehäuse 160 ausgebildeter Ringflansch 182 definiert an seiner dem Schlauch 16 zugewandten Seite eine Ringfläche 184, die als Dichtfläche für ein scheibenförmiges zweites Rückschlagventil 186 dient, welches mittels einer Druckfeder 188 in Dichtposition gehalten wird. Die Druckfeder 188 stützt sich einerseits am Rückschlagventil 186 und andererseits an der am gehäuseseitigen Ende des zweiten Anschlußstutzens 164 ausgebildeten Ringfläche 190 ab.

In der Ringfläche 190 sind mehrere Luftausläßöffnungen 192 ausgebildet, die das Innere des Ventilgehäuses 160 mit der Außenseite verbinden. Ein als Ventilteller 194 ausgebildeter Dichtring ist koaxial zum zweiten Anschlußstutzen 164 angeordnet und liegt von außen gegen die Luftauslaßöffnungen 192 an. Eine Druckfeder 196 ist auf den Anschlußstutzen 164 aufgeschoben und stützt sich einerseits am Ventilteller 194 und andererseits an einer hiervon beabstandeten, gegen das Ende des Schlauches 16 sich abstützenden Ringscheibe 198 ab, so daß das durch den Ventilteller 194 gebildete Ausatemventil im Regelfall geschlossen bleibt.

Am ersten Rückschlagventil 176 ist ein sich koaxial zum Ventilgehäuse 160 nach innen erstreckender Schaft 200 angeformt, der eine axiale Sackbohrung 202 aufweist, in der der Schaft 204 eines dritten Ventils 206 geführt ist. Der Schaft 204 des Ventils 206 erstreckt sich durch eine zentrale Bohrung im zweiten Rückschlagventil 186. Die sich in Richtung zum zweiten Anschlußstutzen 164 öffnende kegelförmige Dichtfläche des dritten Ventils 206 wirkt mit einer entsprechend geformten Dichtfläche des zweiten Rückschlagventils 186 zusammen. Die Länge des Schaftes 204 des Ventils 206 ist derart ausgebildet, daß bei geschlossenem ersten und zweiten Rückschlagventil 176, 186 das dritte Ventil 206 dichtend am zweiten Rückschlagventil 186 anliegt. Sobald sich jedoch das erste Rückschlagventil 176 von seiner Ringfläche 174 abhebt, wird gleichzeitig das Ventil 206 aus seiner Dichtstellung abgehoben, und es kann Ausatemluft durch die zentrale Bohrung 208 im zweiten Rückschlagventil 186 in das Pumpenvolumen 46 strömen, wodurch das Ansaugen von Frischluft durch die Luftzufuhrleitung 14 in das Pumpenvolumen 46 unterstützt wird.

## Patentansprüche

1. Tauchgerät, bestehend aus einer oberhalb des Wasserspiegels in der Atmosphäre endenden Luftzufuhrleitung (14), aus
einer vom Taucher getragenen, durch Muskelkraft zu betätigenden Luftpumpe (10) mit definiertem Pumpenvolumen und einem starren Gehäuse, an dem ein flexibles, zur Veränderung des Pumpenvolumens dienendes Teil (76) befestigt ist und mit der das andere Ende der Luftzufuhrleitung (14) über ein erstes Rückschlagventil (44) verbunden ist, das sich beim Ansaugvorgang öffnet, aus
einem Mundstück (18), das über eine Schlauchleitung (16) und ein zweites, bei Überdruck des Pumpenvolumens gegenüber dem Lungeninnendruck öffnendes Rückschlagventil (66) ebenfalls mit dem Pumpenvolumen verbunden ist und aus
einem zwischen dem zweiten Rückschlagventil (66) und dem Munstück (18) angeordneten Ausatemventil (74) zum Ausatmen der Luft in das Wasser, wobei die Betätigungseinrichtung (12) an diesem flexiblen Teil (76) angreift, **dadurch gekennzeichnet,** daß das Gehäuse (30) der Luftpumpe (10) eine Öffnung aufweist, welche mittels des flexiblen Teils (76) verschlossen ist, wobei dieses Teil sackartig ausgebildet ist und zusammen mit dem Inneren des Gehäuses das Pumpenvolumen (46) begrenzt, sowie bei äußerem Überdruck des umgebenden Wassers unter Verminderung des Pumpenvolumens (46) in das Innere des Gehäuses (30) eingedrückt wird und so dimensioniert ist, daß es sich im wesentlichen vollständig um die Innenwand des Gehäuses anlegt.

2. Tauchgerät nach Anspruch 1, **dadurch gekennzeichnet,** daß die an der Brustseite des Tauchers getragene Luftpumpe (10) bei aufrechter, waagerechter oder leicht kopfunter geneigter Schwimmposition des Tauchers an einem tiefer als das Lungenzentrum des Tauchers angeordneten Ort befestigt ist.

3. Tauchgerät nach Anspruch 1 oder 2, **dadurch gekennzeichnet,** daß die Lufleitungen (14, 16) als flexible Druckschläuche ausgebildet sind.

4. Tauchgerät nach einem der vorhergehenden Ansprüche, **dadurch gekennzeichnet,** daß der Schlauch der Lufzufuhrleitung (14) mit dem oberhalb des Wasserspiegels befindlichen Ende an einem Schwimmkörper (20) befestigt ist.

5. Tauchgerät nach Anspruch 4, **dadurch gekennzeichnet,** daß der Schwimmkörper von einer aufblasbaren Boje (20) gebildet ist, vorzugsweise einer Tauchsignalboje.

6. Tauchgerät nach einem der Ansprüche 1 und 5, **dadurch gekennzeichnet,** daß ein die ersten und zweiten Rückschlagventile (176, 186) beinhaltendes Ventilgehäuse (160) vorgesehen ist, welches einen ersten Anschlußstutzen (162) für die Luftzufuhrleitung (14), einen zweiten Anschlußstutzen (164) für den zum Mundstück (18) führenden Schlauch (16) und einen weiteren Anschluß (168) zum Pumpenvolumen (46) der Luftpumpe (10) umfaßt.

7. Tauchgerät nach Anspruch 6, **dadurch gekennzeichnet,** daß das erste Rückschlagventil (176) mit einem dritten Ventil (206) in Verbindung steht, welches beim Öffnen des ersten Rückschlagventils (176) den Durchgang zu dem zum Mundstück (18) des Tauchers führenden Schlauch (16) zumindest geringfügig öffnet.

8. Tauchgerät nach Anspruch 6 oder 7, **dadurch gekennzeichnet,** daß im oder am Ventilgehäuse weitere Luftauslaßöffnungen (192) für die Ausatemluft vorgesehen sind, welche durch einen Ventilteller (194) verschlossen werden.

9. Tauchgerät nach einem der vorhergehenden Ansprüche, **dadurch gekennzeichnet,** daß zur Befestigung der Luftpumpe (10) am Körper des Tauchers Gurte (77, 78) vorgesehen sind.

10. Tauchgerät nach einem der vorhergehenden Ansprüche, **dadurch gekennzeichnet,** daß das maximale Pumpenvolumen (46) der Lufpumpe (10) etwa 3 bis 10 Liter, vorzugsweise etwa 6 Liter beträgt.

11. Tauchgerät nach einem der vorhergehenden Ansprüche, **dadurch gekennzeichnet,** daß die Betätigungseinrichtung von mindestens einem mit dem flexiblen Teil (76) der Luftpumpe (10) verbundenen Gurt (86), Seil oder dergleichen gebildet ist, das an seinem freien Ende eine Fußschlaufe (90), einen Fußbügel, einen Schuh oder dergleichen zur Verbindung mit einem Fuß des Tauchers aufweist.

12. Tauchgerät nach Anspruch 11, **dadurch gekennzeichnet,** daß die Betätigungseinrichtung eine Fußschlaufe (90) oder dergleichen für jeden Fuß umfaßt.

13. Tauchgerät nach Anspruch 11 oder 12, **dadurch gekennzeichnet,** daß der Gurt (86), das Seil oder dergleichen über eine Umlenkrolle geführt ist, die im Bereich der Fußschlaufen (90) oder dergleichen gehalten ist, und daß das freie Ende des Seils oder dergleichen relativ zur Luftpumpe feststehend angeordnet ist.

14. Tauchgerät nach Anspruch 13, **dadurch gekennzeichnet,** daß das freie Ende des Seils (134) oder dergleichen an der der Luftpumpe (10) entgegengesetzten Körperseite des Tauchers befestigt ist.

15. Tauchgerät nach einem der Ansprüche 11 bis 14, **dadurch gekennzeichent,** daß die Länge des Gurtes (86), Seiles oder dergleichen einstellbar ist, insbesondere um ca. 40 cm bis 60 cm.

16. Tauchgerät nach Anspruch 15, **dadurch gekennzeichnet,** daß zum Einstellen der Gurtlänge ein Schnellverschluß (158) vorgesehen ist.

17. Tauchgerät nach einem der Ansprüche 1 bis 10, **dadurch gekennzeichnet,** daß die Betätigungseinrichtung (12) von einer Handhabe in Form einer Stange (144) gebildet wird, an der ein Gurt (142), ein Seil (152) oder dergleichen insbesondere mittig befestigt ist.

18. Tauchgerät nach einem der Ansprüche 1 bis 10, **dadurch gekennzeichnet,** daß eine Stange (146) mit einer insbesondere mittig angeordneten Umlenkrolle (148) vorgesehen ist, um die ein Seil (152) geführt und gesichert ist, daß das eine Ende des Seils (152) am flexiblen Teil (76) der Luftpumpe (10) befestigt ist, daß das andere Ende des Seils (152) im Bereich des unteren Randes der Luftpumpe (10) befestigt ist, und daß die Länge des Seils (152) in etwa der axialen Länge der Luftpumpe (10) entspricht.

19. Tauchgerät nach einem der Ansprüche 1 bis 18, **dadurch gekennzeichnet,** daß die Betätigungseinrichtung (12) sowohl mindestens eine Fußschlaufe (90) oder dergleichen als auch eine Handhabe in Form einer Stange (146) aufweist.

## Claims

1. Diving apparatus, consisting of an air-supply line (14) ending above the water level in the atmosphere, of an air pump (10) which is carried by the diver, is to be actuated by muscle power and has a defined pump volume and a rigid housing to which a flexible part (76) serving to change the pump volume is fastened, and to which air pump (10) the other end of the air-supply line (14) is connected via a first non-return valve (44) which opens during the aspirating action, of a mouthpiece (18) which is likewise connected to the pump volume via a hose line (16) and a second non-return valve (66) opening when the pump volume is at overpressure relative to the internal pressure of the lungs, and of an exhaling valve (74), arranged between the second non-return valve (66) and the mouthpiece (18), for exhaling the air into the water, in the course of which the actuating device (12) acts on this flexible part (76), characterised in that the housing (30) of the air pump (10) has an opening which is closed by means of the flexible part (76), in which arrangement this part is of bag-like design and defines together with the interior of the housing the pump volume (46) and is also pressed into the interior of the housing (30) when subjected to external overpressure by the surrounding water with the pump volume (46) being reduced and is dimensioned in such a way that it is essentially fully in contact around the inner wall of the housing.

2. Diving apparatus according to Claim 1, characterised in that, when the diver is in an upright or horizontal swimming position or in a swimming position with the head inclined slightly downwards, the air pump (10), carried on the chest side of the diver, is fastened at a location arranged lower than the centre of the diver's lungs.

3. Diving apparatus according to Claim 1 or 2, characterised in that the air lines (14, 16) are designed as flexible pressure hoses.

4. Diving apparatus according to one of the preceding claims, characterised in that the hose of the air-supply line (14) is fastened with the end located above the water level to a floating body (20).

5. Diving apparatus according to Claim 4, characterised in that the floating body is formed by an inflatable buoy (20), preferably a diving-signal buoy.

6. Diving apparatus according to one of Claims 1 and 3, characterised in that a valve housing (160) containing the first and second non-return valves (176, 186) is provided, which valve housing (160) comprises a first connection piece (162) for the air-supply line (14), a second connection piece (164) for the hose (16) leading to the mouthpiece (18), and a further connection (160) to the pump volume (46) of the air Pump (10).

7. Diving apparatus according to Claim 6, characterised in that the first non-return valve (176) is connected to a third valve (206) which, when the first non-return valve (176) is opened, at least slightly opens the passage to the hose (16) leading to the mouthpiece (18) of the diver.

8. Diving apparatus according to Claim 6 or 7, characterised in that further air-outlet openings (192) for the exhaling air are provided in or on the valve housing, which air-outlet openings (192) are closed by a valve disc (194).

9. Diving apparatus according to one of the preceding claims, characterised in that belts (77, 78) are provided for fastening the air pump (10) to the body of the diver.

10. Diving apparatus according to one of the preceding claims, characterised in that the maximum pump volume (46) of the air pump (10) is about 3 to 10 litres, preferably about 6 litres.

11. Diving apparatus according to one of the preceding claims, characterised in that the actuating device is formed by at least one belt (86), rope or the like which is connected to the flexible part (76) of the air pump (10) and has on its free end a foot loop (90), a foot stirrup, a shoe or the like for connecting to a foot of the diver.

12. Diving apparatus according to Claim 11, characterised in that the actuating device contains a foot loop (90) or the like for each foot.

13. Diving apparatus according to Claim 11 or 12, characterised in that the belt (86), the rope or the like is run over a deflection roller which is held in the area of the foot loops (90) or the like, and in that the free end of the rope or the like is arranged in a fixed position relative to the air pump.

14. Diving apparatus according to Claim 13, characterised in that the free end of the rope (134) or the like is fastened to the side of the body of the diver opposite the air pump (10).

15. Diving apparatus according to one of Claims 11 to 14, characterised in that the length of the belt (86), rope or the like is adjustable, in particular by about 40 cm to 60 cm.

16. Diving apparatus according to Claim 15, characterised in that a quick-locking mechanism (158) is provided for adjusting the belt length.

17. Diving apparatus according to one of Claims 1 to 10, characterised in that the actuating device (12) is formed by a handle in the form of a bar (144) to which a belt (142), a rope (152) or the like is fastened, in particular in the centre.

18. Diving apparatus according to one of Claims 1 to 10, characterised in that a bar (146) having a deflection roller (148) arranged in particular in the centre is provided, around which deflection roller (148) a rope (152) is run and secured, in that one end of the rope (152) is fastened to the flexible part (76) of the air pump (10), in that the other end of the rope (152) is fastened in the area of the bottom margin of the air pump (10), and in that the length of the rope (152) approximately corresponds to the axial length of the air pump (10).

19. Diving apparatus according to one of Claims 1 to 18, characterised in that the actuating device (12) has both at least one foot loop (90) or the like and a handle in the form of a bar (146).

## Revendications

1. Appareil respiratoire sous-marin constitué par une conduite d'amenée d'air (14) aboutissant dans l'atmosphère au-dessus du niveau de l'eau,
par une pompe à air (10) portée par le plongeur, et actionnée par la force musculaire avec un volume de pompe défini et un logement rigide sur lequel est fixé un élément souple (76) servant à modifier le volume de la pompe et avec lequel l'autre extrémité de la conduite d'amenée d'air (14) est raccordée par une première soupape anti retour (44) qui s'ouvre lors-du processus d'aspiration, par une embouchure (18), laquelle par l'intermédiaire d'une conduite flexible (16) et une deuxième soupape anti-retour (66) s'ouvrant en cas de surpression du volume de pompe par rapport à la pression intérieure des poumons également raccordée avec le volume de pompe et par
une soupape d'expiration (74) disposée entre la deuxième soupape anti retour (66) et l'embouchure (18) pour expirer l'air dans l'eau, le dispositif d'actionnement (12) venant agir sur cet élément souple (76), appareil respiratoire sous-marin caractérisé en ce que le logement (30) de la pompe à air (10) présente une ouverture qui est obturée par l'élément souple (76), cet élément étant en forme de sac et conjointement avec l'intérieur du logement, il délimite le volume de la pompe (46) ainsi qu'en cas de surpression extrême de l'eau environnante en réduisant le volume de la pompe (46) il est comprimé à l'intérieur du logement (30) et dimensionné de telle manière qu'il s'applique sensiblement de façon complète sur la paroi intérieure du logement.

2. Appareil respiratoire sous-marin selon la revendication 1, caractérisé en ce que la pompe à air (10) portée sur la poitrine du plongeur lors d'une position de natation du plongeur verticale, horizontale ou légèrement inclinée tête en bas, est fixée en un endroit situé plus bas que le centre des poumons du plongeur.

3. Appareil respiratoire sous-marin selon la revendication 1 ou 2, caractérisé en ce que les conduites d'air (14, 16) sont conçues sous forme de tuyaux de pression flexibles.

4. Appareil respiratoire sous-marin selon l'une des revendications précédentes, caractérisé en ce que le tuyau de la conduite d'amenée d'air (14) est fixé par l'extrémité se trouvant en dessus du niveau d'eau sur un flotteur (20).

5. Appareil respiratoire sous-marin selon la revendication 4, caractérisé en ce que le flotteur est conçu sous forme de bouée gonflable (20), de préférence sous la forme d'une bouée de signal de plongée.

6. Appareil respiratoire sous-marin selon l'une des revendications 1 et 5, caractérisé en ce qu'il est prévu un logement de soupape (160) contenant les première et seconde soupapes anti-retour (176, 186), logement qui comprend un premier raccord tubulaire (162) pour la conduite d'amenée d'air (14), un second raccord tubulaire (164) pour le tuyau flexible (16) menant à l'embouchure (18) et un raccord supplémentaire (168) à destination du volume de la pompe (46) de la pompe à air (10).

7. Appareil respiratoire sous-marin selon la revendication 6, caractérisé en ce que la première soupape antiretour (176) est en communication avec une troisième soupape (206) qui lors de l'ouverture de la première soupape antiretour (176) ouvre au moins de façon très réduite le passage du tuyau (16) menant à l'embouchure (18) du plongeur.

8. Appareil respiratoire sous-marin selon la revendication 6 ou 7, caractérisé en ce que dans ou au niveau du logement de soupape sont prévus des orifices de sortie d'air supplémentaires (192) pour l'air d'expiration, orifices qui sont obturés par une tête de soupape (194).

9. Appareil respiratoire sous-marin selon l'une des revendications précédentes, caractérisé en ce que des sangles (77,78) sont prévues pour la fixation de la pompe à air (10) sur le corps du plongeur.

10. Appareil respiratoire sous-marin selon l'une des revendications précédentes, caractérisé en ce que le volume de pompe maximum (46) de la pompe à air (10) est égal à environ 3 à 10 litres, de préférence environ 6 litres.

11. Appareil respiratoire sous-marin selon l'une des revendications précédentes, caractérisé en ce que le dispositif d'actionnement est constitué par au moins une sangle (86), un câble ou un élément analogue relié à l'élément flexible (76) de la pompe à air (10), qui présente sur son extrémité libre une boucle de pied (90), un étrier de pied, une chaussure ou élément similaire pour la liaison avec le pied du plongeur.

12. Appareil respiratoire sous-marin selon la revendication 11, caractérisé en ce que le dispositif d'actionnement comprend une boucle de pied (90) ou élément analogue pour chaque pied.

13. Appareil respiratoire sous-marin selon la revendication 11 ou 12, caractérisé en ce que la sangle (86), le câble ou élément similaire sont guidés par un galet de renvoi qui est maintenu au niveau des boucles de pied (90) ou élément analogue et en ce que l'extrémité libre du câble ou de l'élément analogue est agencée de façon fixe par rapport à la pompe à air.

14. Appareil respiratoire sous-marin selon la revendication 13, caractérisé en ce que l'extrémité libre du câble 134 ou de l'élément analogue est fixée sur un côté du corps du plongeur opposé à celui de la pompe à air (10).

15. Appareil respiratoire sous-marin selon l'une des revendications 11 à 14, caractérisé en ce que la longueur de la sangle (96), du câble ou de l'élément analogue est réglable en particulier d'environ 40 cm jusqu'à 60 cm.

16. Appareil respiratoire sous-marin selon la revendication 15, caractérisé en ce que pour le réglage de la longueur de sangle, il est prévu une fermeture rapide (158).

17. Appareil respiratoire sous-marin selon l'une des revendications 1 à 10, caractérisé en ce que le dispositif d'actionnement (12) est formé par une prise manuelle sous forme d'une tige (144) sur laquelle est fixée une sangle (142), un câble (152) ou élément analogue, notamment de façon médiane.

18. Appareil respiratoire sous-marin selon l'une des revendications 1 à 10, caractérisé en ce qu'il est prévu une tige (146) munie notamment d'un galet de renvoi (148) agencé de façon médiane autour duquel est guidé et assujetti un câble (152), en ce que l'une des extrémités du câble (152) est fixée sur l'élément souple (76) de la pompe à air (10), en ce que l'autre extrémité du câble (152) est fixée au niveau du bord inférieur de la pompe à air (10), et en ce que la longueur du câble (152) correspond approximativement à la longueur axiale de la pompe à air (10).

19. Appareil respiratoire sous-marin selon l'une des revendications 1 à 18, caractérisé en ce que le dispositif d'actionnement (12) comporte au moins une boucle de pied (90) ou élément analogue qu'une prise manuelle sous forme d'une tige (146).
